# EUROPÄISCHE PATENTSCHRIFT

(11) **EP 2 614 032 B1**
(45) Veröffentlichungstag und Bekanntmachung des Hinweises auf die Patenterteilung: **09.11.2016**
(21) Anmeldenummer: 11808138.9
(22) Anmeldetag: 09.09.2011
(51) Int. Cl.: B67D 3/00

(54) **ZAPFVORRICHTUNG FÜR WENIGSTENS EINE "BAG-IN-BOX"-VERPACKUNG**
TAPPING DEVICE FOR AT LEAST ONE BAG-IN-BOX PACKAGING
DISPOSITIF DISTRIBUTEUR POUR AU MOINS UN EMBALLAGE "CARTON-OUTRE"

(30) Priorität: 09.09.2010 DE 102010044861
(43) Veröffentlichungstag der Anmeldung: 17.07.2013
(73) Patentinhaber: SQUELL Produktion und Handel GmbH, 68766 Hockenheim (DE)
(72) Erfinder: SAMSON, Rainer, 48147 Münster (DE)
(74) Vertreter: Siekmann, Gunnar
(86) Internationale Anmeldenummer: PCT/DE2011/001710
(87) Internationale Veröffentlichungsnummer: WO 2012/041271

(56) Entgegenhaltungen:
- WO-A1-97/34826
- WO-A1-2008/009438
- WO-A2-2006/125882
- DE-U1-202007 002 623
- US-B1- 6 708 741

## Beschreibung

Die Erfindung bezieht sich auf eine Zapfvorrichtung für wenigstens eine mit einem Zapfventil ausgerüstete "Bag-in-Box"-Verpackung, mit wenigstens einem Aufnahmebereich für die "Bag-in-Box"-Verpackung, wobei der Aufnahmebereich wenigstens eine Beschickungsöffnung aufweist, mit mindestens einer die Beschickungsöffnung des Aufnahmebereiches verschließenden Gerätetür, welche zumindest einen Auslöser einer mit dem Zapfventil korrespondierenden Betätigungseinrichtung aufweist, und mit wenigstens einem dem Zapfventil zugeordneten Getränkeauslass.

Zapfvorrichtungen vorbekannter Gattung werden auch als Dispenser bezeichnet und dienen insbesondere zum Bereitstellen von gekühlten und ungekühlten Getränken an Frühstücksbuffets und Selbstbedienungstresen. Mit Hilfe der bekannten Zapfvorrichtungen lassen sich die in den "Bag-in-Box"-Verpackungen aufgenommenen Getränke je nach Bedarf komfortabel zapfen.

In der DE 20 2007 002 623 U1 ist beispielsweise eine Zapfvorrichtung vorbekannter Gattung beschrieben, welche einen Aufnahmebereich für die "Bag-in-Box"-Verpackung hat, der mindestens eine Beschickungsöffnung aufweist. Die Beschickungsöffnung ist insbesondere durch eine Gerätetür verschlossen. Die Zapfvorrichtung weist des Weiteren im Bereich ihrer Gerätetür eine zu betätigende Zapftaste auf, mittels der über eine mit der Zapftaste gekoppelte Betätigungseinrichtung das Zapfventil der "Bag-in-Box"-Verpackung betätigt wird. Dabei erfolgt eine Betätigung des Zapfventils von unten, in dem die zu beiden Seiten aus dem Ventilgehäuse auskragende Teile des Ventilkolbens etwa senkrecht nach oben bewegt werden. Durch das Anheben bzw. Absenken des Ventilkolbens kann der Zapfvorgang gestartet und wieder gestoppt werden. Die hier zum Einsatz kommende Betätigungseinrichtung hat den Nachteil, dass sich ausschließlich Vitop-Dispenserventile betätigen lassen.

Aus der EP 1 201 601 B1 ist hingegen eine Betätigungsvorrichtung für Zapfventile bekannt, wobei der zylindrische Anschlussstutzen des Zapfventiles in einem Ventilaufnahmelager gehalten ist. Am Ventilaufnahmelager ist eine mit dem Zapfventil korrespondierende Betätigungseinrichtung angeordnet, welche aus einer Hebelmechanik mit zwei Hebeln gebildet ist. Die Hebel sind derart zueinander beweglich gehalten, dass mit einem der Hebel eine Verstellbewegung erzeugt wird und mit dem anderen Hebel die Betätigung des Zapfventils erfolgt. Derartige Betätigungsvorrichtungen können jedoch nicht die heutigen, an vorbezeichnete Zapfvorrichtungen gestellten hygienischen Anforderungen erfüllen.

Aus WO 2008/009 438 A1 ist eine Zelle oder Zapfvorrichtung mit Isolierverbinder zur Ausgabe von gekühlten Getränken in auswechselbaren und mit einem Zapfhahn versehenen Verpackungen bekannt. Ein Getränkeauslass ist vom Zapfhahn durch den Isolierverbinder geführt. Ferner erfolgt die Betätigung des Zapfhahnes von unten durch den Isolierverbinder.

WO 97/34826 A1 offenbart eine weitere Abgabevorrichtung oder Zapfvorrichtung für eine Flüssigkeit, die in einem weichen Behälter mit einem Zapfventil aufgenommen ist, entsprechend dem Oberbegriff des Anspruchs 1. Das Zapfventil kann über einen Hebel und ein Betätigungsorgan von oben betätigt werden. Das Zapfventil liegt dabei mit auskragenden Flügeln auf einem Ventilaufnahmelager in Form eines Anschlags auf.

Der Erfindung liegt die Aufgabe zugrunde, eine Zapfvorrichtung gemäß WO 97/34826 A2 dahingehend zu verbessern, dass eine vereinfachte Betätigung von "Bag-in-Box"-Verpackungen mit verschiedenartigen Zapfventilen möglich ist.

Die Lösung der Aufgabe erfolgt erfindungsgemäß durch eine Zapfvorrichtung mit den Merkmalen des Patentanspruches 1. Vorteilhafte Weiterbildungen und Ausgestaltungen der Erfindung sind in den Ansprüchen 2 bis 10 angegeben.

Bei einer Zapfvorrichtung für wenigstens eine mit einem Zapfventil ausgerüstete "Bag-in-Box"-Verpackung, mit wenigstens einem Aufnahmebereich für die "Bag-in-Box"-Verpackung, wobei der Aufnahmebereich wenigstens eine Beschickungsöffnung aufweist, mit mindestens einer die Beschickungsöffnung des Aufnahmebereiches verschließenden Gerätetür, welche zumindest einen Auslöser einer mit dem Zapfventil korrespondierenden Betätigungseinrichtung aufweist, und mit wenigstens einem dem Zapfventil zugeordneten Getränkeauslass, ist nach der Erfindung vorgesehen, dass die Betätigungseinrichtung zumindest ein von oben auf bestimmte Teile des Zapfventiles einwirkendes Betätigungsmittel zur Betätigung des Zapfventiles aufweist, und dass im Bereich der Beschickungsöffnung wenigstens ein Ventilaufnahmelager vorgesehen ist, welches Auflagerflächen für zumindest zu beiden Seiten des Ventilgehäuses auskragende Flügel des Zapfventiles aufweist.

Eine derartig erfindungsgemäß ausgebildete Zapfvorrichtung, deren Betätigungseinrichtung ein insbesondere oberhalb des Zapfventiles angeordnetes Betätigungsmittel aufweist, welches somit von oben auf die entsprechenden Zapfventilteile einwirkt, kann auf vorteilhafte Weise zum Zapfen von Getränken aus "Bag-in-Box"-Verpackungen mit verschiedenen Zapfventiltypen verwendet werden. Somit lassen sich "Bag-in-Box"-Verpackungen, die entweder mit einem Vitop-Dispenserventil oder mit einem ebenfalls handelsüblichen Rapak-Dispenserventil ausgestattet sind, mit nur einer Zapfvorrichtung kombinieren. Bei einem Vitop-Dispenserventil erfolgt bei der Betätigung des Auslösers eine Verstellbewegung des Zapfventilgehäuses, wobei der üblicherweise bewegliche Ventilkolben feststeht. Bei einem Rapak-Dispenserventil wird hingegen durch das Betätigungsmittel der von oben zugängliche Kolben des Zapfventils betätigt, der bezogen auf das weiterhin feststehende Zapfventilgehäuse eine Relativbewegung zu diesem ausführt. Das oberhalb des Zapfventiles angeordnete Betätigungsmittel der Betätigungseinrichtung kann beispielsweise ein Stellnocken sein, welcher sich mittels eines Stellmotors verstellen lässt. Die elektrische Ansteuerung des Stellmotors erfolgt durch die Betätigung des Auslösers an der Gerätetür, was eine vorteilhafte Möglichkeit der Betätigung darstellt.

Dabei ist über das erfindungsgemäße Ventilaufnahmelager eine lagesichere und somit vorteilhafte Möglichkeit zur Aufnahme des Zapfventiles der damit ausgerüsteten "Bag-in-Box"-Verpackung gewährleistet. Die Auflagerflächen des Ventilaufnahmelagers bilden dabei ein Widerlager für die seitlich am bzw. aus dem Ventilgehäuse abstehenden bzw. herausragenden Flügel des Zapfventiles aus. Die sonst zur Betätigung verwendeten Flügel des Ventilkolbens bei einem Vitop-Dispenserventil bzw. die feststehenden Flügel am Ventilgehäuse eines Rapak-Dispenserventils werden dementsprechend auf einer vorbestimmten Höhe arretiert. Mittels des Ventilaufnahmelagers erfolgt gleichzeitig neben der Arretierung der Flügel auf einer vorbestimmten Höhe eine vorteilhafte Ausrichtung des Ventilauslasses des Zapfventiles zum Getränkeauslass der Zapfvorrichtung. Selbstverständlich kann die Zapfvorrichtung auch mehrere Ventilaufnahmelager im Bereich einer Beschickungsöffnung aufweisen, so dass die Zapfvorrichtung zum gleichzeitigen Zapfen von Getränken aus mehreren "Bag-in-Box"-Verpackungen ausgelegt ist.

Weiter ist nach der Erfindung vorgesehen, dass das Ventilaufnahmelager als ein in einer Halterung am Gerätegehäuse austauschbar aufgenommener Einsatz ausgebildet ist. Mit der Verwendung eines austauschbaren Einsatzes, der insbesondere in eine Aufnahme einer Halterung am Gerätegehäuse beispielsweise eingeschoben oder eingelegt werden kann, ist eine optimale Möglichkeit geschaffen, verschiedene Typen von Zapfventilen, wie zum Beispiel Vitop- oder Rapak-Ventil, vorteilhaft aufzunehmen. Dementsprechend einfach kann die Zapfvorrichtung für die Verwendung von verschiedenen "Bag-in-Box"-Verpackungen umgerüstet werden. Der austauschbare Einsatz kann aus einem Kunststoffmaterial hergestellt werden, was eine vorteilhaft einfache und kostengünstige Möglichkeit der Herstellung darstellt.

Bevorzugt ist das auf das Zapfventil einwirkende Betätigungsmittel an dem als austauschbarer Einsatz ausgebildeten Ventilaufnahmelager angeordnet. Durch das direkte Anordnen des Betätigungsmittels am austauschbaren Einsatz ist sichergestellt, dass zu jedem Zapfventil-Typ, der über das als Einsatz ausgebildete Ventilaufnahmelager fest in der Zapfvorrichtung arretiert wird, das Betätigungsmittel hinsichtlich der Positionierung und Ausgestaltung, optional auf die Geometrie des Zapfventils und dessen Zapfmechanismusses abgestimmt ist. Damit ist eine stets funktionssichere Betätigung des Zapfventiles an der Zapfvorrichtung gewährleistet. Das Betätigungsmittel ist insbesondere beweglich zu bestimmten, feststehenden Teilen des Ventilaufnahmelagers ausgebildet.

Vorzugsweise weist das Ventilaufnahmelager zumindest über einen vorbestimmten Abschnitt senkrecht verlaufende Führungsflächen für das sich während des Zapfens durch das Betätigungsmittel nach unten absenkende Zapfventilgehäuse auf. Daraus ergibt sich der Vorteil, dass während des Zapfens der Abstand zwischen dem Auslass des Zapfventiles und dem Getränkeauslass an der Zapfvorrichtung auf vorteilhafte Weise verkürzt ist. Damit ist das Risiko von Verunreinigungen durch Getränkespritzer um den Getränkeauslass der Zapfvorrichtung minimiert, so dass die Abmaße des Getränkeauslasses an der Zapfvorrichtung mit Vorteil verringert werden können. Speziell bei der Verwendung von Vitop-Dispenserventilen, deren auskragende Flügel des Ventilkolbens über das Ventilaufnahmelager arretiert werden, ist mittels der Führungsflächen eine störungsfreie Absenkbewegung des Ventilgehäuses gewährleistet. Diese Art der Betätigung stellt eine Abkehr von seiner sonst gewohnten Handhabung dar. In Verbindung mit einem als Einsatz ausgebildeten Ventilaufnahmelagers aus insbesondere Kunststoffmaterial ist zudem ein vorteilhaft störungsfreies Abgleiten des Zapfventils während des Absenkvorganges an den Führungsflächen des Ventilaufnahmelagers gewährleistet.

Die Betätigungseinrichtung weist wenigstens eine durch die Gerätetür hindurchführende Ventilbetätigungsmechanik auf, was eine konstruktiv einfache Möglichkeit zur Betätigung des Zapfventils und somit zum Zapfen von Getränken an der erfindungsgemäßen Zapfvorrichtung darstellt. Die Betätigungseinrichtung weist dabei einen als Zapftaste an der Außenseite der Gerätetür ausgebildeten Auslöser auf, welcher mit der Ventilbetätigungsmechanik gekoppelt bzw. ein Teil dieser ist. Das von oben auf ein jeweiliges Zapfventil einwirkende erfindungsgemäße Betätigungsmittel kann ebenfalls Teil der Ventilbetätigungsmechanik sein, welche bevorzugt zwei, unter einem vorbestimmten Winkel zueinander verlaufende Hebelarme aufweist. Bevorzugt ist die Zapftaste einer der drehbeweglich in der Gerätetür gelagerten Hebelarme, wobei sich die Zapftaste senkrecht nach oben erstreckt. Der andere Hebelarm bildet das Betätigungsmittel für das Zapfventil aus. Die Hebelarme haben einen gemeinsamen Drehpunkt, wodurch die vorteilhafte Betätigung des Zapfventiles gegeben ist. Darüber hinaus ist mittels der zueinander feststehenden Hebelarme ein vorteilhaftes Kraftübersetzungsverhältnis erzeugt, so dass der Bedienkomfort der erfindungsgemäßen Vorrichtung Weiter verbessert ist. Das Ventilaufnahmelager und die Ventilbetätigungsmechanik werden insbesondere über die Anlenkung der Gerätetür zwangsbeweglich zueinander geführt, wobei das Trennen des Ventilaufnahmelagers und der Ventilbetätigungsmechanik, welches regelmäßig zum Auswechseln leerer "Bag-in-Box"-Verpackungen erforderlich ist, durch einfaches Öffnen der Gerätetür erfolgt.

Der Getränkeauslass ist insbesondere in der Gerätetür angeordnet, so dass durch einfaches Öffnen der Gerätetür mit Vorteil das Zapfventil und der Getränkeauslass voneinander getrennt sind. Somit liegen die Bereiche um den Getränkeauslass auf der Innenseite der Gerätetür vollständig frei, wodurch etwaige durchzuführende Reinigungsmaßnahmen wesentlich vereinfacht vorgenommen werden können. Durch das Öffnen der Gerätetür wird insbesondere die komplette Innenseite der Gerätetür für eine notwendige Reinigung zugänglich.

Nach einer Weiterbildung der Erfindung ist vorgesehen, dass der Getränkeauslass als eine einen Getränkestrahl berührungslos umgebende Gehäuseöffnung ausgebildet ist. Somit können mögliche, auf die Gehäuseöffnung übertragene Keime oder Bakterien, beispielsweise durch eine unmittelbare Berührung von Hand oder durch einen bereits einmal verwendeten Getränkebecher nicht an den Auslass des Zapfventiles und somit in das Innere der "Bag-in-Box"-Verpackung gelangen. Die Haltbarkeit der in den "Bag-in-Box"-Verpackungen enthaltenen Getränke ist dadurch maßgeblich verlängert. Damit erfüllt die erfindungsgemäße Zapfvorrichtung vorteilhaft die in Europa bekannte, strenge Hygienenorm "Hazard Analysis and Critical Control Point" HACCP. Des Weiteren ist auch ein direkter Kontakt des aus der "Bag-in-Box"-Verpackung austretenden Getränkes mit etwaigen Leitungsteilen, welche möglicherweise durch darin verbliebene Rückstände eines zuvor gezapften Getränkes kontaminiert sind, stets vorteilhaft vermieden.

Die den Getränkestrahl berührungslos umgebende Gehäuseöffnung ist insbesondere mit einem die Austrittsöffnung in das Innere des Gehäuses verlängernden Einsatz ausgerüstet. Durch die Verwendung eines in das Innere des Gehäuses vorstehenden Einsatzes, in den während der Betätigung des Zapfventiles der Auslass des Zapfventiles selbst vorsteht, ist die Hygiene beim Zapfvorgang an der erfindungsgemäßen Zapfvorrichtung weiter verbessert. Getränkespritzer kommen gegebenenfalls anstatt mit der Innenseite der Gerätetür somit lediglich mit der dem Zapfventil zugewandten Oberfläche des Einsatzes in Berührung. Der Einsatz ist insbesondere rohr- oder trichterförmig ausgebildet, wobei der Innendurchmesser derart groß gewählt ist, dass eine Berührung des Einsatzes durch den Getränkestrahl nahezu ausgeschlossen ist. Der Außenumfang des Einsatzes und die Gehäuseöffnung bilden miteinander zum Beispiel eine lösbare Formschlussverbindung aus. Somit ist eine optimale Austauschbarkeit des Einsatzes an der Gerätetür gegeben.

Es liegt des Weiteren im Rahmen der Erfindung, dass die Gerätetür wenigstens eine Zapfbucht aufweist, in welcher der Getränkeauslass angeordnet ist. Die Gerätetür bildet vorzugsweise die gesamte Vorderseite der Zapfvorrichtung aus, wodurch eine in sich geschlossene Front ohne nachteilige Spalte geschaffen ist. In der Zapfbucht ist das Abstellen eines Trinkgefäßes ermöglicht, wodurch die Handhabung während des Zapfens weiter verbessert ist. Die Aufstandsfläche für das Trinkgefäß kann als Abtropffläche mit Erhebungen und Vertiefungen ausgebildet sein. Der Getränkeauslass ist vorzugsweise in der oberen, waagerechten Begrenzungsfläche der Zapfbucht angeordnet, so dass ein den Getränkeauslass durchtretender Getränkestrahl in vertikaler Richtung austritt. Es ist selbstverständlich auch denkbar, dass die Zapfbucht separat unterhalb einer nur Bereiche der Vorderseite der Zapfvorrichtung ausbildenden Gerätetür angeordnet ist.

Das Betätigungsmittel der Ventilbetätigungsmechanik ist ein mit dem Ventilkolben oder Ventilgehäusekopf des Zapfventiles korrespondierender Hebelarm, womit eine konstruktiv einfache Möglichkeit zur Betätigung des Zapfventiles geschaffen ist. Der Hebelarm ist über einen Drehpunkt insbesondere fest mit dem in der Gerätetür vorgesehenen Auslöser verbunden. Bei Betätigung des Auslösers senkrecht zur Oberfläche der Gerätetür wird der Hebelarm aus seiner etwa waagerechten Position nach unten verschwenkt und betätigt dadurch den dafür bestimmten Teil des Zapfventiles der "Bag-in-Box"-Verpackung. Dem Hebelarm bzw. dem Auslöser kann wenigstens eine Rückstellfeder zugeordnet sein, mittels der sich eine Rückstellfunktion des Zapfventiles und somit das selbsttätige Schließen des Zapfventiles zuverlässig gewährleisten lässt. Die Rückstellfeder ist beispielsweise als eine sich an der Gerätetür abstützende Blattfeder ausgebildet. Darüber hinaus kann das als Hebelarm ausgebildete Betätigungsmittel mit einem dornartigen Fortsatz ausgerüstet sein, der insbesondere die Betätigung des Ventilkolbens an einem Rapak-Ventil vereinfacht.

Nach einer anderen Weiterbildung der Erfindung ist vorgesehen, dass dem Aufnahmebereich für die "Bag-in-Box"-Verpackung eine Kühlaggregat zugeordnet ist. Die Verwendung bzw. die Anordnung eines Kühlaggregates im Aufnahmebereich für eine jeweilige in ihre Zapfposition verbrachte "Bag-in-Box"-Verpackung ermöglicht eine vorteilhafte Kühlung des in der Verpackung aufgenommenen Getränkes. Zum einen erhalten die Getränke eine insbesondere konstant gehaltene Trinktemperatur und zum anderen lässt sich die Haltbarkeit einer angebrochenen "Bag-in-Box"-Verpackung durch die Kühlung zusätzlich verlängern. Das Kühlaggregat ist insbesondere in einer Wandung des Aufnahmebereiches für die "Bag-in-Box"-Verpackung angeordnet, wobei die "Bag-in-Box"-Verpackung sowohl unmittelbaren Kontakt mit dem Kühlaggregat haben kann als auch eine indirekte Kühlung über die im Aufnahmebereich befindliche Luft erfolgt. Des Weiteren kann die Aufnahmefläche für die "Bag-in-Box"-Verpackung eine in Richtung des Ventilaufnahmelagers geneigte Ausrichtung aufweisen, wodurch deren selbsttätige Entleerung verbessert ist.

Ausführungsbeispiele der Erfindung, aus denen sich weitere erfinderische Merkmale ergeben, sind in der Zeichnung dargestellt. Es zeigen:
- Fig. 1:: eine perspektivische Ansicht einer ersten erfindungsgemäßen Zapfvorrichtung im Schnitt;
- Fig. 2:: eine Detailansicht des Zapfbereiches einer zweiten erfindungsgemäßen Zapfvorrichtung bei nicht betätigter Zapftaste, und
- Fig. 3:: eine Detailansicht der Zapfvorrichtung gemäß Fig. 2 bei betätigter Zapftaste.

Mit 1 ist eine erste Ausführungsform einer erfindungsgemäßen Zapfvorrichtung für mindestens eine "Bag-in-Box"-Verpackung 2 bezeichnet, welche ein die "Bag-in-Box"-Verpackung 2 vollständig umschließendes Gerätegehäuse 3 aufweist. Das Gerätegehäuse 3 weist eine Beschickungsöffnung 4 auf, über die ein Zugang zum Aufnahmebereich 5 für die "Bag-in-Box"-Verpackung 2 gegeben ist. Die Beschickungsöffnung 4 ist über eine Gerätetür 6 des Gerätegehäuses 3 verschlossen, wobei die Gerätetür 6 über ein Scharnier schwenkbeweglich am feststehenden Teil des Gerätegehäuses 3 schwenkbeweglich aufgenommen ist. Der Aufnahmebereich 5 weist eine in Richtung der Beschickungsöffnung 4 nach unten geneigte Aufnahmefläche auf. Die Zapfvorrichtung 1 ist des Weiteren mit einem Ventilaufnahmelager 7 für ein Zapfventil 8 der "Bag-in-Box"-Verpackung 2 ausgerüstet, in welchem das Zapfventil 8 in vorbestimmter Lage zu einem dem Zapfventil zugeordneten Getränkeauslass 9 aufgenommen ist. Das Ventilaufnahmelager 7 weist wenigstens eine Auflagerfläche 10 für zu beiden Seiten des Ventilgehäuses 11 auskragende Teile des Zapfventiles 8 auf. In der Gerätetür 6 ist weiterhin eine Betätigungseinrichtung 12 mit einer Zapftaste 13 und mit einem von oben auf das Zapfventil 8 einwirkenden Betätigungsmittel 14 angeordnet. Die Betätigungseinrichtung 12 weist eine Ventilbetätigungsmechanik 15 auf. Zur Betätigung des Zapfventiles ist die als Hebelarm ausgebildete Zapftaste 13 in Richtung der Gerätetüroberfläche zu drücken bzw. zu bewegen, so dass sich das ebenfalls als Hebelarm ausgebildete Betätigungsmittel 14, welches starr mit der Zapftaste verbunden ist, mit seinem freien Hebelarmende etwa senkrecht nach unten bewegt und somit auf das Zapfventil 8 einwirkt. Je nachdem, welcher Ventiltyp, wie zum Beispiel Vitop- oder Rapak-Dispenserventile, wirkt das Betätigungsmittel auf unterschiedliche Bereiche des Zapfventiles ein. Bei der Betätigung des Zapfventiles 8 fließt das in der "Bag-in-Box"-Verpackung 2 bevorratete Getränk aus dem Ventilauslass 16 durch den darunter liegenden Getränkeauslass 9 des Gerätegehäuses 3, wobei der Getränkeauslass als eine den Getränkestrahl berührungslos umgebende Gehäuseöffnung ausgebildet ist. Der Getränkeauslass 9 ist an der Oberseite einer an der Gerätetür vorgesehenen Zapfbucht 17 angeordnet. Die Zapfvorrichtung 1 weist des Weiteren ein Kühlaggregat auf, mittels dem das in der "Bag-in-Box"-Verpackung bevorratete Getränk auf eine gewünschte Trinktemperatur heruntergekühlt werden kann.

Die Fig. 2 und 3 zeigen ein weiteres Ausführungsbeispiel einer Zapfvorrichtung 20, deren Gerätetür 21 mit einer weiteren möglichen Ausführungsform einer Betätigungseinrichtung 22 ausgerüstet ist. Deren Zapftaste 23 ist vollständig in die Front 24 der Gerätetür 21 integriert. Fig. 2 zeigt die unbetätigte Zapftaste, welche als Hebelarm ausgebildet ist und im unbetätigten Zustand eine vertikale Ausrichtung einnimmt. Durch die Betätigung der Zapftaste 23 (Fig. 3) senkrecht zur Front 24 der Gerätetür 21 schwenkt die Zapftaste 23 um ihren Drehpunkt, wodurch gleichzeitig die durch die Gerätetür 21 hindurchführende Ventilbetätigungsmechanik 25 mit ihrem Betätigungsmittel 26 auf den Gehäusekopf 27 des Ventilgehäuses 28 einwirkt. Dadurch wird bei dem hier dargestellten Vitop-Dispenserventil dessen Ventilgehäuse 28 senkrecht nach unten bewegt, wodurch dessen Ventilauslass 29 in Richtung des Getränkeauslasses 30 verschoben wird. Der Ventilkolben 31 mit seinen nicht sichtbaren, auskragenden Flügeln ist dabei über die Auflagerfläche 10 (Fig. 1) des Ventilaufnahmelagers 32 auf einer vorgegebenen Höhe arretiert. Die Versatzbewegung ist durch die am Ventilaufnahmelager 32 ausgebildeten senkrecht verlaufenden Führungsflächen 33 für das Zapfventil 8 möglich. Zusätzlich ist der Getränkeauslass 30 mit einem nach innen vorstehenden, austauschbaren Einsatz 34 ausgerüstet, mittels dem Verunreinigungen durch mögliche Getränkespritzer auf der Innenseite der Gerätetür 21 vermieden sind. Gleiche Bauteile sind mit denselben Bezugszahlen bezeichnet.

## Patentansprüche

1. Zapfvorrichtung für wenigstens eine mit einem Zapfventil ausgerüstete "Bag-in-Box"-Verpackung, mit wenigstens einem Aufnahmebereich (5) für die "Bag-in-Box"-Verpackung, wobei der Aufnahmebereich (5) wenigstens eine Beschickungsöffnung (4) aufweist, mit mindestens einer die Beschickungsöffnung (4) des Aufnahmebereiches (5) verschließenden Gerätetür (6, 21), welche zumindest einen Auslöser einer mit dem Zapfventil (8) korrespondierenden Betätigungseinrichtung (12, 22) aufweist, und mit wenigstens einem dem Zapfventil (8) zugeordneten Getränkeauslass (9, 30), wobei die Betätigungseinrichtung (12, 22) zumindest ein von oben auf bestimmte Teile des Zapfventils (8) einwirkendes Betätigungsmittel (14, 26) zur Betätigung des Zapfventiles (8) aufweist, und wobei im Bereich der Beschickungsöffnung (4) wenigstens ein Ventilaufnahmelager (7, 32) vorgesehen ist, welches Auflagerflächen (10) für zumindest zu beiden Seiten des Ventilgehäuses (11, 28) auskragende Flügel des Zapfventils (8) aufweist,
**dadurch gekennzeichnet,**
**dass** das Ventilaufnahmelager (7, 32) als ein in einer Halterung am Gerätegehäuse (3) austauschbar aufgenommener Einsatz ausgebildet ist.

2. Zapfvorrichtung nach Anspruch 1, **dadurch gekennzeichnet, dass** das auf das Zapfventil (8) einwirkende Betätigungsmittel an dem als austauschbarer Einsatz ausgebildeten Ventilaufnahmelager (7, 32) angeordnet ist.

3. Zapfvorrichtung nach Anspruch 1 oder 2, **dadurch gekennzeichnet, dass** das Ventilaufnahmelager (32) zumindest senkrecht verlaufende Führungsflächen (33) für das sich während des Zapfens durch das Betätigungsmittel (26) nach unten absenkende Zapfventilgehäuse (28) aufweist.

4. Zapfvorrichtung nach einem der Ansprüche 1 bis 3, **dadurch gekennzeichnet, dass** die Betätigungseinrichtung (12, 22) wenigstens eine durch die Gerätetür (6, 21) hindurchführende Ventilbetätigungsmechanik (15, 25) aufweist.

5. Zapfvorrichtung nach Anspruch 4, **dadurch gekennzeichnet, dass** das Betätigungsmittel (14, 26) der Ventilbetätigungsmechanik (15, 25) bei geschlossener Gerätetür (6, 21) ein mit dem Ventilkolben oder dem Gehäusekopf (27) des Zapfventiles (8) korrespondierender Hebelarm ist.

6. Zapfvorrichtung nach einem der Ansprüche 1 bis 5, **dadurch gekennzeichnet, dass** der Getränkeauslass (9, 30) in der Gerätetür (6, 21) angeordnet ist.

7. Zapfvorrichtung nach einem der Ansprüche 1 bis 6, **dadurch gekennzeichnet, dass** der Getränkeauslass (9, 30) als eine einen Getränkestrahl berührungslos umgebende Gehäuseöffnung ausgebildet ist.

8. Zapfvorrichtung nach Anspruch 7, **dadurch gekennzeichnet, dass** die Gehäuseöffnung mit einem die Auslassöffnung in das Innere des Gerätegehäuses (3) verlängernden Einsatz (34) ausgerüstet ist.

9. Zapfvorrichtung nach einem der Ansprüche 1 bis 8, **dadurch gekennzeichnet, dass** die Gerätetür (6, 21) wenigstens eine Zapfbucht (17) aufweist, in welcher der Getränkeauslass (9, 30) angeordnet ist.

10. Zapfvorrichtung nach einem der Ansprüche 1 bis 9, **dadurch gekennzeichnet, dass** dem Aufnahmebereich (5) für die "Bag-in-Box"-Verpackung (2) ein Kühlaggregat zugeordnet ist.

## Claims

1. A tapping device for at least one bag-in-box packaging equipped with a tap valve, comprising at least one accommodating area (5) for the bag-in-box packaging, wherein the accommodating area (5) has at least one loading opening (4), at least one device door (6, 21) that closes the loading opening (4) of the accommodating area (5), which device door has at least one trigger of an operating apparatus (12, 22) that corresponds to the tap valve (8), and at least one beverage outlet (9, 30) associated with the tap valve (8), wherein the operating apparatus (12, 22) has at least one operating element (14, 26) that acts from above on certain parts of the tap valve (8) in order to operate the tap valve (8), and wherein at least one valve accommodating bearing (7, 32) is provided in the area of the loading opening (4), which at least one valve accommodating bearing has bearing surfaces (10) for wings of the tap valve (8) protruding at least on both sides of the valve housing (11, 28),
**characterized in**
**that** the valve accommodating bearing (7, 32) is formed as an insert which is accommodated in a holder on the device housing (3) in a replaceable manner.

2. The tapping device according to claim 1, **characterized in that** the operating element acting on the tap valve (8) is arranged on the valve accommodating bearing (7, 32) that is formed as a replaceable insert.

3. The tapping device according to claim 1 or 2, **characterized in that** the valve accommodating bearing (32) has at least vertically running guide surfaces (33) for the tap valve housing (28) which lowers downwardly during tapping due to the operating element (26).

4. The tapping device according to any one of claims 1 to 3, **characterized in that** the operating apparatus (12, 22) has at least one valve operating mechanism (15, 25) which passes through the device door (6, 21).

5. The tapping device according to claim 4, **characterized in that** when the device door (6, 21) is closed, the operating element (14, 26) of the valve operating mechanism (15, 25) is a lever arm which corresponds to the valve piston or to the housing head (27) of the tap valve (8).

6. The tapping device according to any one of claims 1 to 5, **characterized in that** the beverage outlet (9, 30) is arranged in the device door (6, 21).

7. The tapping device according to any one of claims 1 to 6, **characterized in that** the beverage outlet (9, 30) is formed as a housing opening which surrounds the beverage stream in a contact-free manner.

8. The tapping device according to claim 7, **characterized in that** the housing opening is equipped with an insert (34) which elongates the outlet opening into the interior of the device housing (3).

9. The tapping device according to any one of claims 1 to 8, **characterized in that** the device door (6, 21) has at least one tap inlet (17) in which the beverage outlet (9, 30) is arranged.

10. The tapping device according to any one of claims 1 to 9, **characterized in that** a cooling aggregate is associated with the accommodating area (5) for the bag-in-box packaging (2).

## Revendications

1. Dispositif distributeur pour au moins un emballage "Carton-Outre" équipé d'une vanne distributrice, avec au moins une zone de logement (5) pour l'emballage "Carton-Outre", la zone de logement (5) comportant au moins une ouverture d'alimentation (4), avec au moins une porte d'appareil (6, 21) fermant l'ouverture d'alimentation (4) de la zone de logement (5), laquelle comporte au moins un déclencheur d'un dispositif d'actionnement (12, 22) correspondant avec la vanne distributrice (8) et avec au moins une sortie de boisson (9, 30) attribuée à la vanne distributrice (8), le dispositif d'actionnement (12, 22) comportant au moins un moyen d'actionnement (14, 26) pour actionner la vanne distributrice (8), agissant par le haut sur certaines parties de la vanne distributrice (8) et au moins un palier de logement de vanne (7, 32) étant prévu dans la zone de l'ouverture d'alimentation (4), lequel comporte des surfaces d'appui (10) pour des ailettes de la vanne distributrice (8) qui dépassent au moins des deux côtés du carter de vanne (11, 28) **caractérisé en ce que** le palier de logement de vanne (7, 32) est constitué comme un insert logé de manière échangeable dans une fixation sur la structure de l'appareil (3).

2. Dispositif distributeur selon la revendication 1, **caractérisé en ce que** le moyen d'actionnement agissant sur la vanne distributrice (8) est disposé sur le palier de logement de vanne (7, 32) constitué comme insert échangeable.

3. Dispositif distributeur selon la revendication 1 ou 2, **caractérisé en ce que** le palier de logement de vanne (32) comporte au moins des surfaces de guidage (33) passant perpendiculairement pour le carter de la vanne distributrice (28) s'abaissant vers le bas pendant le soutirage par le moyen d'actionnement (26).

4. Dispositif distributeur selon l'une quelconque des revendications 1 à 3, **caractérisé en ce que** le dispositif d'actionnement (12, 22) comporte au moins un mécanisme d'actionnement de vanne (15, 25) passant à travers la porte de l'appareil (6, 21).

5. Dispositif distributeur selon la revendication 4, **caractérisé en ce que** le moyen d'actionnement (14, 26) du mécanisme d'actionnement de vanne (15, 25) est un bras de levier correspondant, lorsque la porte de l'appareil (6, 21) est fermée, avec le piston de vanne ou la tête de carter (27) de la vanne distributrice (8).

6. Dispositif distributeur selon l'une quelconque des revendications 1 à 5, **caractérisé en ce que** la sortie de boisson (9, 30) est disposée dans la porte de l'appareil (6, 21).

7. Dispositif distributeur selon l'une quelconque des revendications 1 à 6, **caractérisé en ce que** la sortie de boisson (9, 30) est constituée comme une ouverture de carter entourant sans contact un jet de boisson.

8. Dispositif distributeur selon la revendication 7, **caractérisé en ce que** l'ouverture de carter est équipée d'un insert (34) prolongeant l'ouverture de sortie à l'intérieur de la structure de l'appareil (3).

9. Dispositif distributeur selon l'une quelconque des revendications 1 à 8, **caractérisé en ce que** la porte de l'appareil (6, 21) comporte au moins une baie de distribution (17) dans laquelle est disposée la sortie de boisson (9, 30).

10. Dispositif distributeur selon l'une quelconque des revendications 1 à 9, **caractérisé en ce qu'**un groupe de réfrigération est attribué à la zone de logement (5) pour l'emballage « Carton-outre » (2).
